# EUROPÄISCHE PATENTSCHRIFT

(11) **EP 2 604 559 B1**
(45) Veröffentlichungstag und Bekanntmachung des Hinweises auf die Patenterteilung: **07.01.2015**
(21) Anmeldenummer: 12191567.2
(22) Anmeldetag: 07.11.2012
(51) Int. Cl.: B65H 45/18, B65H 45/28

(54) **Schwertfalzwerk und Verfahren zur Falzvorbereitung**
Knife fold unit and method for folding preparation
Plieuse à lame et procédé de préparation de pli

(30) Priorität: 15.12.2011 DE 102011121690
(43) Veröffentlichungstag der Anmeldung: 19.06.2013
(73) Patentinhaber: Heidelberger Druckmaschinen AG, 69115 Heidelberg (DE)
(72) Erfinder: Schreiber, Klaus-Peter, 71679 Asperg (DE)

(56) Entgegenhaltungen:
- EP-A1- 1 475 334
- DE-A1- 2 842 226
- DE-C- 931 656
- US-A- 2 775 448

## Beschreibung

Die Erfindung betrifft ein Schwertfalzwerk mit den oberbegrifflichen Merkmalen von Anspruch 1 und ein Verfahren zur Falzvorbereitung gemäß Anspruch 7.

### Stand der Technik

Aus dem Stand der Technik sind Taschenfalzmaschinen und Schwertfalzmaschinen bekannt. Die Kombination von Taschenfalzmaschinen mit Schwertfalzmaschinen ist als Kombifalzmaschine geläufig. Dabei werden in Taschenfalzwerken Parallelbrüche und in den nachfolgenden Schwertfalzwerken Kreuzbrüche gefalzt. Der Bogen durchläuft dabei in Durchlaufrichtung der Kombifalzmaschine mindestens folgende Stationen: Anleger, Übergabetisch, Taschenfalzwerk, Schwertfalzwerk, Ausleger.

Der Aufbau einer Taschenfalzmaschine mit einer Vielzahl von Taschenfalzwerken geht aus der DE 10 2004 041 471 A1 hervor. Ein jeweiliges Taschenfalzwerk besteht dabei aus einer Falztasche und drei Falzwalzen, welche in zwei Falzwalzenpaaren angeordnet sind. Aus der DE 29 40 360 A1 ist ein Einzelschwertfalzwerk zum Falzen von bedruckten und vorgefalzten Bogen bekannt. In Kombifalzmaschinen werden Taschenfalzwerke und Schwertfalzwerke kombiniert. Dabei werden in einer ersten Falzstation in Taschenfalzwerken Parallelbrüche und in einer nachfolgenden Falzstation in Schwertfalzwerken Kreuzbrüche gefalzt. Die DE 31 47 064 A1 und die DE 10 2006 055 301 A1 zeigen Kombifalzmaschinen mit einer Mehrzahl von Taschenfalzwerken und nachranging angeordneten Schwertfalzwerken.

Die EP 1 475 334 A1 zeigt eine Falzmaschine mit einem Messerwellenpaar. Die Messerwellen sind parallel zueinander zwischen zwei im Abstand zueinander angeordneten Seitenwänden der Falzmaschine gelagert. Um gefalzte Papierbogen senkrecht zu einer Falzlinie, d. h. in Bogenlaufrichtung schneiden, perforieren, krimpen, rillen, nuten oder pressen zu können, sind den Falzwalzen eines Falzwerks Messerwellenpaare vor- bzw. nachgelagert. Nachfolgend werden die Begriffe Rillen und Nuten synonym verwendet. Gemeint ist eine Materialschwächung des Bogenmaterials durch Entfernen von Material wodurch der Querschnitt reduziert wird.

Bei den Messerwellen handelt es sich in der Regel um Messerwellenpaare, bei denen die eine Messerwelle mit Werkzeugen und die andere Messerwelle mit Gegenwerkzeugen bestückt sind. Die Werkzeuge sind auf Werkzeughaltern angebracht, welche auf die Messerwellen aufschiebbar sind.

Eine derartige Vorbereitung von zu falzenden Bogen ist erforderlich, um an den Sollpositionen der Falzbrüche eine Materialschwächung zu bewirken und somit sicherzustellen, dass die Falzbrüche tatsächlich an der vorgesehenen Position ausgeführt werden. Besonders bei dickeren Produkten kann es sonst zur Abweichung der Position der Falzbrüche kommen, was in Falzprodukten von geringerer Qualität resultiert.

Die US 2,775,448 A offenbart ein Schwertfalzwerk gemäß dem Oberbegriff des Anspruchs 1, wobei Schwächungslinien in den Falzbereichen von dickeren Falzprodukten eingebraucht sind.

Nachteilig an der Verwendung von Messerwellen ist zum einen deren aufwändige Einstellung auf die richtige Position. Bei Auftragswechseln kann es erforderlich sein, die Messerwellen aus den Falzmaschinen auszubauen, um zusätzliche Messerhalter auf die Messerwellen aufschieben zu können.

Weiter nachteilig ist, dass bei in Taschenfalzstationen hergestellten sehr dicken Produkten das nachfolgende Falzen im Schwertfalzwerk besonders schwierig ist, d.h. es bei dem Falz leicht zu einer Abweichung von der Sollfalzlinie kommen kann. Erfolgt im nächsten Schritt keine Buchweiterverarbeitung, d.h. bleibt die Falzkante sichtbar, so können die bekannten Materialschwächungsverfahren nicht zum Einsatz gelangen, da sie das Erscheinungsbild des Produktes wesentlich beeinträchtigen würden. Auch ist deren Anwendung auf sehr dicke Produkte nur eingeschränkt möglich. Dieses Problem tritt beispielsweise bei der Herstellung von Zeitungen mit einem Schwertfalz in einem sogenannten Zeitungsfalzwerk auf.

### Aufgabenstellung

Aufgabe der vorliegenden Erfindung ist es, ein Schwertfalzwerk zu schaffen und ein Verfahren zur Falzvorbereitung zu beschreiben, wobei ein exakter Falzbruch auch bei dicken Produkten ermöglicht wird und die Probleme des Standes der Technik zumindest reduziert werden.

Gelöst wird diese Aufgabe durch ein Schwertfalzwerk mit den Merkmalen von Anspruch 1 und durch ein Verfahren zur Falzvorbereitung mit den Merkmalen von Anspruch 7.

Das erfindungsgemäße Schwertfalzwerk dient dem Falzen von bogenförmigen Elementen und ist geeignet zur Verwendung in einer Bogenfalzmaschine. Das Schwertfalzwerk besitzt eine Transporteinrichtung, einen Vorderkantenanschlag, ein Falzschwert und ein Falzwalzenpaar, wobei das bogenförmige Element von der Transporteinrichtung in Transportrichtung unter das Falzschwert und gegen den Vorderkantenanschlag transportierbar ist. Das Falzschwert ist nicht als Parallelfalzschwert ausgeführt, sondern - wie allgemein üblich - parallel zur Bogentransportrichtung orientiert. Im Zusammenwirken von Falzschwert und Falzwalzen erfolgt die Bildung eines Falzbruchs im Wesentlichen parallel zur Bogentransportrichtung im bogenförmigen Element. Erfindungsgemäß ist im Bereich des Vorderkantenanschlags eine Einkerbeinrichtung mit einem Kerbelement vorgesehen zum Einbringen einer Kerbe in die Vorderkante des bogenförmigen Elements. Das Einbringen dieser Kerbe, alternativ auch zu bezeichnen als kleinen Rückenschnitt, bzw. kleinen Trennschnitt, hat den Vorteil, dass die erforderlichen Kräfte für die Falzbildung in dem bogenförmigen Element durch das Falzschwert und das Falzwalzenpaar wesentlich verringert werden. Zusätzlich wird eine ungewollte Faltenbildung im Bereich des Rückens des gefalzten bogenförmigen Elements stark reduziert. Das Einbringen der Kerbe kann somit sowohl die Belastungen des Falzschwertes und dessen Antrieb und damit deren Verschleiß verringern als auch die Qualität des Falzbruchs wesentlich steigern.

In einer vorteilhaften Weiterbildung des erfindungsgemäßen Schwertfalzwerks ist das Kerbelement als Kreismesser ausgeführt. Alternativ kann das Kerbelement auch als Doppelkreismesser ausgeführt sein, d.h. als parallele Anordnung von zwei Kreismessern. Zur Anpassung an die Dicke des bogenförmigen Elements kann der Abstand zwischen beiden Kreismessern des Doppelkreismessers einstellbar sein. Das Einbringen von zwei Kerben durch das Doppelkreismesser in das bogenförmige Element könnte die ungewollte Faltenbildung am Rücken des gefalzten bogenförmigen Elements weiter verringern.

In einer besonders vorteilhaften und daher bevorzugten Ausführung besitzt die Einkerbeinrichtung einen Antrieb für das Kreismesser bzw. das Doppelkreismesser, welcher insbesondere als Elektromotor ausgeführt ist.

In einer vorteilhaften Weiterbildung des Schwertfalzwerks besitzt die Einkerbeinrichtung einen Aktuator zum Verbringen des Kerbelements von einer Warteposition in eine Wirkposition und umgekehrt, wobei der Aktuator insbesondere als Pneumatikzylinder ausgeführt ist. Die Verwendung des Aktuators ermöglicht es, dass die Kerbe erst dann in das bogenförmige Element eingebracht wird, wenn dieses bereits am Vorderkantenanschlag anliegt, das Kerbelement also nicht permanent und damit störend in die Transportbahn des bogenförmigen Elements hineinragt.

In Weiterbildung eines solchen Schwertfalzwerks ist ein Detektor zur Bestimmung der Ankunft der bogenförmigen Elemente an dem Vorderkantenanschlag vorgesehen. Das Schwertfalzwerk besitzt eine Steuereinheit, wobei zumindest der Detektor und der Aktuator über Datenleitungen mit der Steuereinheit verbunden sind, so dass ein Messimpuls des Detektors den Aktuator -gegebenenfalls zeitversetzt - auslösen kann.

Die Erfindung betrifft auch ein Verfahren zur Falzvorbereitung eines bogenförmigen Elements in einem Schwertfalzwerk, insbesondere einem wie obenstehend beschriebenen Schwertfalzwerk, mit nachfolgenden Schritten:
In einem ersten Schritt erfolgt das Ausrichten des bogenförmigen Elements mit seiner Vorderkante an einem Vorderkantenanschlag. Daraufhin wird im nächsten Schritt ein Kerbelement in seine Wirkposition eingefahren. Damit wird durch das Kerbelement eine Kerbe in der Vorderkante des bogenförmigen Elements erzeugt. In einem abschließenden Schritt wird das Kerbelement wieder von seiner Wirkposition in seine Warteposition ausgefahren.

In vorteilhafter Weiterbildung des erfindungsgemäßen Verfahrens, nämlich dann, wenn das Kerbelement als Kreismesser ausgeführt ist, führt dieses zumindest während dem Einfahren und während dem Erzeugen der Kerbe eine Rotationsbewegung aus.

In einer ebenfalls vorteilhaften Weiterbildung des erfindungsgemäßen Verfahrens wird während dem Ausrichten des bogenförmigen Elements die Ankunft des bogenförmigen Elements im Bereich des Vorderkantenanschlags detektiert, woraufhin ein Aktuator angesteuert wird, um das Kerbelement in seine Wirkposition einzufahren.

Gegenstand der vorliegenden Erfindung ist auch eine Bogenfalzmaschine mit einem wie obenstehend beschriebenen Schwertfalzwerk zur Durchführung des vorstehend beschriebenen Verfahrens.

Die beschriebene Erfindung und die beschriebenen vorteilhaften Weiterbildungen der Erfindung stellen auch in beliebiger Kombination miteinander vorteilhafte Weiterbildungen der Erfindung dar.

Hinsichtlich weiterer Vorteile und in konstruktiver und funktioneller Hinsicht vorteilhafter Ausgestaltungen der Erfindung wird auf die Unteransprüche sowie die Beschreibung von Ausführungsbeispielen unter Bezugnahme auf die beiliegenden Zeichnungen verwiesen.

### Ausführunsgbeispiel

Die Erfindung soll an Hand bevorzugter Ausführungsbeispiele noch näher erläutert werden. Es zeigen in schematischer Darstellung
Fig. 1 eine Falzmaschine mit einem erfindungsgemäßen Schwertfalzwerk in einer Übersichtsdarstellung
Fig. 2 das erfindungsgemäße Schwertfalzwerk in einer Detaildarstellung
Fig. 3 ein Falzprodukt mit Kerbe vor der Erzeugung des Kreuzbruches durch das Falzschwert

Einander entsprechende Elemente und Bauteile sind in den Figuren mit gleichen Bezugszeichen versehen.
Fig. 1 zeigt eine Konfiguration einer Bogenfalzmaschine, nämlich einer Kombifalzmaschine 100. Die Kombifalzmaschine 100 ist mit mehreren Taschenfalzwerken und einem Schwertfalzwerk 110 ausgestattet, wobei das Schwertfalzwerk 110 ein Falzschwert 111 und darunter angeordnete Falzwalzen 112 aufweist. Stromabwärtig des Falzschwertes 111 befindet sich eine Einkerbeinrichtung 10. Durch das Erzeugen von Parallelfalzen in den Taschenfalzwerken wird aus dem Bogen 1 ein dickes Falzprodukt 1. Um dieses Falzprodukt 1 im Schwertfalzwerk 110 einfacher falzen zu können, d.h. einen sogenannten Kreuzbruch zu erzeugen, ist die Einkerbeinrichtung 10 vorgesehen.
Fig. 2 zeigt das erfindungsgemäße Schwertfalzwerk 110 in einer Detaildarstellung, wobei das Falzschwert 111 und die Falzwalzen 112 zur besseren Übersichtlichkeit weggelassen wurden. Ein durch vorhergehendes Falzen erzeugtes Falzprodukt 1 wird in Transportrichtung T von zwei Transportbändern 2 gegen einen Vorderkantenanschlag 4 transportiert. Von dem nicht dargestellten Falzschwert 111 und den nicht dargestellten Falzwalzen 112 soll an der gestrichelt dargestellten Falzlinie 3 ein Falzbruch erzeugt werden. Zur Vorbereitung dieses Falzbruchs wird in der Vorderkante 1.1, d.h. der stromabwärtigen Kante des Falzprodukts 1 eine Kerbe 9 erzeugt. Dazu ist eine Einkerbeinrichtung 10 mit einem Kreismesser 8 vorgesehen.

Die Ankunft des Falzprodukts 1 im Bereich des Vorderkantenanschlags 4 wird von einem Bogenankunftsdetektor 11 detektiert und an eine Steuereinheit 12 gemeldet. Die Steuereinheit 12 steuert einen als Pneumatikzylinder ausgeführten Aktuator 6 an, so dass das Kreismesser 8 von einer nicht dargestellten Warteposition in seine dargestellt Wirkposition verschwenkt wird. Dazu führt der Pneumatikzylinder 6 eine Hubbewegung h durch, welche das Kreismesser 8 um die Drehachse A schwenkt. Die Steuereinheit 12 steuert auch einen Elektromotor 5 an, welcher über einen Riementrieb das Kreismesser 8 antreibt. Dabei kann das Rotationsmesser 8 entweder nur dann in eine Rotationsbewegung r versetzt werden, wenn dieses eine Kerbe 9 erzeugt, oder kann eine permanente Rotationsbewegung r durchführen. Sobald die Kerbe 9 erzeugt ist, wird das Rotationsmesser 8 von dem Pneumatikzylinder 6 wieder zurück in die Wartestellung verschwenkt.

In einer nicht näher dargestellten Ausführungsform des Schwertfalzwerks 110 wird das Signal des Bogenankunftsbogendetektors 11 von der Steuereinheit 12 auch für die Ansteuerung des nicht dargestellten Antriebs des Falzschwertes 111 verwendet, um so zum richtigen Zeitpunkt den Schwerthub auszulösen. Der Schwerthub kann dabei erfolgen, sobald das Kreismesser 8 von seiner Wirk- wieder in seine Wartestellung verfahren ist.

In Fig. 3 ist das Ergebnis des Einkerbvorgangs dargestellt. In dem Falzprodukt 1 wurde an dessen Vorderkante 1.1 ein kleiner Einschnitt, nämlich eine Kerbe 9, erzeugt. Nach erfolgtem Schwertfalz wird das Erscheinungsbild des Falzprodukts 1 aufgrund der geringen Größe der Kerbe 9 kaum beeinträchtigt und dieser vernachlässigbare Nachteil wird durch einen qualitativ besseren Falzbruch an der Falzlinie 3 bei Weitem ausgeglichen.

### Bezugszeichenliste

- 1: Bogen / Falzprodukt
- 1.1: Vorderkante
- 2: Transportband
- 3: Falzlinie
- 4: Vorderkantenanschlag
- 5: Motor
- 6: Aktuator (Pneumatikzylinder)
- 7: Lager
- 8: Kreismesser und Position für Doppelkreismesser
- 9: Kerbe/Trennschnitt
- 10: Einkerbeinrichtung
- 11: Bogenankunftsdetektor
- 12: Steuereinheit

- 100: Falzmaschine
- 110: Schwertfalzwerk
- 111: Falzschwert
- 112: Falzwalzen

- r: Rotationsbewegung Kreismesser
- h: Hubbewegung

- A: Drehachse
- T: Transportrichtung

## Patentansprüche

1. Schwertfalzwerk (110) zum Falzen von bogenförmigen Elementen (1) in einer Bogenfalzmaschine (100) mit einer Transporteinrichtung (2), einem Vorderkantenanschlag (4), einem Falzschwert (111) und einem Falzwalzenpaar (112),
wobei das bogenförmige Element (1) von der Transporteinrichtung (2) in Transportrichtung (T) unter das Falzschwert (111) und gegen den Vorderkantenanschlag (4) transportierbar ist,
**dadurch gekennzeichnet,**
**dass** im Bereich des Vorderkantenanschlags (4) eine Einkerbeinrichtung (10) mit einem Kerbelement (8) vorgesehen ist zum Einbringen einer Kerbe (9) in die Vorderkante (1.1) des bogenförmigen Elements (1).

2. Schwertfalzwerk nach Anspruch 1,
**dadurch gekennzeichnet,**
**dass** das Kerbelement (8) als Kreismesser ausgeführt ist.

3. Schwertfalzwerk nach Anspruch 1,
**dadurch gekennzeichnet,**
**dass** das Kerbelement (8) als Doppelkreismesser ausgeführt ist.

4. Schwertfalzwerk nach Anspruch 2 oder 3,
**dadurch gekennzeichnet,**
**dass** die Einkerbeinrichtung (10) einen Antrieb (5) für das Kreismesser (8) bzw. Doppelkreismesser (8) besitzt, welcher insbesondere als Elektromotor ausgeführt ist.

5. Schwertfalzwerk nach einem der vorangehenden Ansprüche,
**dadurch gekennzeichnet,**
**dass** die Einkerbeinrichtung (10) einen Aktuator (6) besitzt zum Verbringen des Kerbelements (8) von einer Warteposition in eine Wirkposition und umgekehrt, wobei der Aktuator (6) insbesondere als Pneumatikzylinder ausgeführt ist.

6. Schwertfalzwerk nach Anspruch 5,
**dadurch gekennzeichnet,**
**dass** das Schwertfalzwerk (110) einen Detektor (11) zur Bestimmung der Ankunft der bogenförmigen Elemente (1) an dem Vorderkantenanschlag (4) und eine Steuereinheit (12) besitzt, wobei zumindest der Detektor (11) und der Aktuator (6) über Datenleitungen mit der Steuereinheit (12) verbunden sind.

7. Verfahren zur Falzvorbereitung eines bogenförmigen Elements (1) in einem Schwertfalzwerk (110), insbesondere nach einem der vorangehenden Ansprüche, mit nachfolgenden Schritten:
a) Ausrichten des bogenförmigen Elements (1) mit seiner Vorderkante (1.1) an einem Vorderkantenanschlag (4) ) in einem Schwertfalzwerk (110)
b) Einfahren eines Kerbelements (8) in seine Wirkposition
c) Erzeugen einer Kerbe (9) in der Vorderkante (1.1) des bogenförmigen Elements (1) durch das Kerbelement (8)
d) Ausfahren des Kerbelements (8) in seine Warteposition

8. Verfahren nach Anspruch 7,
**dadurch gekennzeichnet,**
**dass** das Kerbelement (8) als Kreismesser ausgeführt ist, welches zumindest während der Schritte b) und c) eine Rotationsbewegung (r) ausführt.

9. Verfahren nach Anspruch 7 oder 8,
**dadurch gekennzeichnet,**
**dass** während Schritt a) die Ankunft des bogenförmigen Elements (1) detektiert wird, woraufhin ein Aktuator (6) angesteuert wird zur Ausführung von Schritt b).

10. Bogenfalzmaschine (100) mit einem Schwertfalzwerk (110) nach einem der Ansprüche 1 bis 6 zur Durchführung des Verfahrens nach einem der Ansprüche 7 bis 9.

## Claims

1. Knife folding unit (110) for folding sheet-shaped elements (1) in a sheet folding machine (100) including a transport device (2), a front edge stop (4), a folding knife (111) and a pair of folding rollers (112),
wherein the sheet-shaped element (1) is transportable by the transport device (2) in a direction of transport (T) underneath the folding knife (111) and against the front edge stop (4),
**characterized in**
**that** in the region of the front edge stop (4), a notching device (10) including a notching element (8) is provided to create a notch (9) in the front edge (1.1) of the sheet-shaped element (1).

2. Knife folding unit according to Claim 1,
**characterized in**
**that** the notching element (8) is a circular knife.

3. Knife folding unit according to Claim 1,
**characterized in**
**that** the notching element (8) is a twin circular knife.

4. Knife folding unit according to Claim 2 or 3,
**characterized in**
**that** the notching device (10) includes a drive (5) for the circular knife (8) or twin circular knife (8), the drive in particular embodied as an electric motor.

5. Knife folding unit according to any one of the preceding claims,
**characterized in**
**that** the notching device (10) includes an actuator (6) for moving the notching element (8) from a stand-by position to an operating position and vice versa, the actuator (6) in particular embodied as a pneumatic cylinder.

6. Knife folding unit according to Claim 5,
**characterized in**
**that** the knife folding unit (110) has a detector (11) for detecting the arrival of the sheet-shaped elements (1) against the front edge stop (4) and a control unit (12), at least the detector (11) and the actuator (6) connected to the control unit (12) by data links.

7. Method for preparing the folding process of a sheet-shaped element (1) in a knife folding unit (110), in particular according to any one of the preceding claims, comprising the following steps of
a) aligning the front edge (1.1) of the sheet-shaped element (1) against a front edge stop (4) in a knife folding unit (110)
b) moving a notching element (8) into its operating position
c) creating a notch (9) in the front edge (1.1) of the sheet-shaped element (1) by means of the notching element (8)
d) moving the notching element (8) into its stand-by position

8. Method according to claim 7,
**characterized in**
**that** the notching element (8) is a circular knife that carries out a rotary movement (r) at least during steps b) and c).

9. Method according to claim 7 or 8,
**characterized in**
**that** during step a), the arrival of the sheet-shaped element (1) is detected, whereupon an actuator (6) is actuated to carry out step b).

10. Sheet folding machine (100) including a knife folding unit (110) according to any one of claims 1 to 6 for carrying out the method according to any one of claims 7 to 9.

## Revendications

1. Unité de pliage à couteaux (110) pour plier des éléments en forme de feuille (1) dans une machine de pliage de feuille (100) avec un dispositif de transport (2), une butée de bord avant (4), une plieuse à couteaux (111) et une paire de rouleaux de pliage (112),
ledit élément en forme de feuille (1) étant transportable par le dispositif de transport (2) dans la direction de transport (T) au-dessous de la plieuse à couteaux (111) et contre la butée de bord avant (4),
**caractérisé en ce que**
dans la région de la butée de bord avant (4), il est prévu un dispositif à encoche (10) avec un élément à encoche (8), pour l'introduction d'une encoche (9) dans le bord avant (1.1) de l'élément en forme de feuille (1).

2. Unité de pliage à couteau selon la revendication 1,
**caractérisé en ce que**
l'élément à encoche (8) est conçu comme un couteau circulaire.

3. Unité de pliage à couteau selon la revendication 1,
**caractérisé en ce que**
l'élément à encoche (8) est réalisé sous forme d'un couteau circulaire double.

4. Unité de pliage à couteau selon la revendication 2 ou 3,
**caractérisé en ce que**
le dispositif à encoche (10) possède un entraînement (5) pour le couteau circulaire (8) ou le couteau circulaire double (8), qui est en particulier conçu comme un moteur électrique.

5. Unité de pliage à couteau selon l'une quelconque des revendications précédentes,
**caractérisé en ce que**
le dispositif à encoche (10) présente un actionneur (6) pour amener l'élément à encoche (8) d'une position d'attente à une position d'action et vice versa, l'actionneur (6) étant réalisé en particulier conçu comme un vérin pneumatique.

6. Unité de pliage à couteau selon la revendication 5,
**caractérisé en ce que**
l'unité de pliage à couteau (110) comprend un détecteur (11) destiné à déterminer l'arrivée des éléments en forme de feuille (1) à la butée de bord avant (4) et une unité de commande (12), au moins le détecteur (11) et l'actionneur (6) étant reliés par l'intermédiaire de lignes de données à l'unité de commande (12).

7. Procédé pour la préparation du pliage d'un élément en forme de feuille (1) dans une unité de pliage à couteau de pliage (110), en particulier selon l'une des revendications précédentes, comprenant les étapes suivantes :
a) Orientation de l'élément en forme de feuille (1) avec son bord avant (1.1) sur une butée de bord avant (4) dans une unité de pliage à couteau (110)
b) Amenée d'un élément à encoche (8) dans sa position active,
c) Génération d'une encoche (9) dans le bord avant (1.1) de l'élément en forme de feuille (1) à travers l'élément à encoche (8)
d) Sortie de l'élément à encoches (8) dans sa position d'attente,

8. Procédé selon la revendication 7,
**caractérisé en ce que**
l'élément à encoches (8) est conçu comme un couteau circulaire, qui exécute un mouvement de rotation (r) pendant au moins les étapes b) et c).

9. Procédé selon la revendication 7 ou 8,
**caractérisé en ce que**
lors de l'étape a), l'arrivée de l'élément en forme de feuille (1) est détectée, après quoi un actionneur (6) est entraîné pour effectuer l'étape b).

10. Machine de pliage de feuille (100) ayant une unité de pliage à couteau (110) selon l'une quelconque des revendications 1 à 6, pour la mise en oeuvre du procédé selon l'une quelconque des revendications 7 à 9.
